# EUROPÄISCHE PATENTANMELDUNG

(11) **EP 0 194 447 A1**
(43) Veröffentlichungstag der Anmeldung: **17.09.1986**
(21) Anmeldenummer: 86101563.4
(22) Anmeldetag: 06.02.1986
(51) Int. Cl.: E05B 65/12

(54) **Türgriff für Kraftfahrzeuge**

(30) Priorität: 06.03.1985 DE 3507935
(71) Anmelder: Rudolf Stoll GmbH, D-3510 Hann.Münden 14 (DE)
(72) Erfinder: Romppel, Adolf, D-3510 Hann. Münden 21 (DE)
(74) Vertreter: Patentanwälte Rehberg + Hüppe

(57) **Zusammenfassung**

Der Türgriff weist eine Befestigungskonsole 1 und eine Griffschale 2 auf, die gegenüber der Befestigungskonsole 1 vermittels zwei eine Achse 6 bildenden Lager schwenkbar angeordnet ist. Die Griffschale 2 wird von der Kraft einer Feder 15 in ihrer Ruheposition gehalten. Mindestens eines der beiden Lager 4 bzw. 5 an der Befestigungskonsole 1 oder an der Griffschale 2 weist eine randoffene und mit einer Verengung versehene Lagerschale auf, in die ein Lagerbolzen an der Griffschale 2 bzw. and der Befestigungskonsole 1 unter Einschnappwirkung radial zu der Achse 6 eindrückbar ist. Als Feder 15 ist ein elastische nachgiebig gestalteter Teil der Befestigungskonsole 1 und/oder der Griffschale 2 vorgesehen.

## Beschreibung

Die Erfindung bezieht sich auf einen Türgriff für Kraftfahrzeuge, mit einer der ortsfesten Montage an der Tür dienenden Befestigungskonsole und einer an dieser über zwei eine Achse bildende Lager begrenzt schwenkbar angeordneten Griffschale, die einen Hebel zur Betätigung der Schließmechanik aufweist und von der Kraft einer Feder in ihrer Ruheposition gehalten ist. Aus dieser Ruheposition ist die Griffschale in die öffnungsposition schwenkbar, wobei dabei über den Hebel die Schließmechanik in Öffnungssinn betätigt wird, so daß die Tür, Heckklappe o. dgl. aufgeschwenkt werden kann.

Ein bekannter Türgriff der eingangs beschriebenen Art weist eine Befestigungskonsole und eine Griffschale auf, die beide als Kunststoffspritzteile hergestellt sind.

Für die Beaufschlagung der Griffschale in ihrer Ruheposition sowie für die Rückführung der Griff schale aus der Öffnungsposition in die Ruheposition ist eine metallene Schenkelfeder vorgesehen, die eine erhebliche Rückstellkraft aufzubringen in der Lage ist. Die Schenkelfeder muß vorgespannt in die Einheit aus Befestigungskonsole und Griffschale eingebaut werden. Hierzu wird sie auf einen sich in Richtung der Achse der beiden Lager erstreckenden Achsstummel an der Befestigungskonsole aufgesetzt und der Achsstummel wird axial in eine randgeschlossene Lagerschale eingeschoben. Dabei kommen die beiden Schenkel der Schenkelfeder einerseits an der Befestigungskonsole und andererseits an der Griffschale zur Anlage. Das zweite Lager für die Bewegung der Griffschale weist einen weiteren Achsstummel an der Befestigungskonsole auf. Hierzu gehört eine radial offen gestaltete Ausnehmung an der Griffschale als Lagerschale. Nach dem Einsetzen dieses der Ausnehmung zugeordneten Achsstummels in radialer Richtung ist es erforderlich, einen Scherspannstift oder einen anderen metallenen Bolzen so in die Griffschale einzutreiben, daß durch ihn die Ausnehmung verschlossen wird und der Achsstummel gehindert ist, aus dieser Ausnehmeung der Griffschale herauszufallen. Der bekannte Türgriff besteht damit aus vier Einzelteilen, die zunächst vergleichsweise aufwendig zu einer vormontierten Einheit miteinander verbunden werden müssen, bevor die Montage des Türgriffs am Kraftfahrzeug erfolgt. Durch die Verwendung einer metallenen, gewickelten Schenkelfeder als Rückführfeder erfolgt ein etwa punktförmiger Kraftangriff zwischen Befestigungskonsole und Griffschale, so daß ein entsprechend belastbares Kunststoffmaterial für die Ausbildung der Befestigungskonsole und der Griffschale gewählt werden muß. Die Unterbringung der Schenkelfeder ist insofern nachteilig, als sie für ihre Anordnung einen Teil des axial verfügbaren Platzes zwischen Griffschale und Befestigungskonsole benötigt, der von der Griffmulde zum Einsetzen der vier Finger einer Hand beim Ergreifen der Griffschale verlorengeht. Demzufolge baut der bekannte Türgriff relativ lang.

Der Erfindung liegt die Aufgabe zugrunde, einen Trügriff der eingangs beschriebenen Art aufzuzeigen, der nur aus möglichst wenig Teilen besteht und der einfach und schnell zu montieren ist.

Erfindungsgemäß wird dies dadurch erreicht, daß mindestens eines der beiden Lager an der Befestigungskonsole oder an der Griffschale eine randoffene und mit einer Verengung versehene Lagerschale aufweist, in die ein Lagerbolzen an der Griffschale bzw. an der Befestigungskonsole unter Einschnappwirkung radial zu der Achse eindrückbar ist, und daß als Feder ein elastisch nachgiebig gestalteter Teil der Befestigungskonsole und/oder der Griffschale vorgesehen ist. Der neue Türgriff besteht nur noch aus zwei Teilen, die durch einen Steck- bzw. Schiebevorgang zu einer vormontierten Einheit verbunden werden. Dieser Steck- bzw. Schiebevorgang verläuft im einfachsten Fall rein radial zu der Achse der beiden Lager, kann aber auch aus einer kombinierten axial-radial verlaufenden Bewegung zusammengesetzt sein. Wichtig ist, daß beide Teile als Kunststoffspritzteile ausgebildet sein können und somit zusätzliche Metallteile in Fortfall kommen. Selbst die Feder wird von einem Teil der Befestigungskonsole und/oder der Griffschale gebildet. Für die Feder ist ein in der Regel dünner gestalteter elastischnachgiebiger Teil vorgesehen, dessen Bewegungsgeometrie so gewählt ist, daß zumindest die Federkraft in der Ruheposition voll wirksam ist. In der öffnungsposition kann dagegen die Rückführkraft schwächer ausgebildet sein. Durch die randoffene und mit einer Verengung versehene Lagerschale ist es möglich, den zugehörigen Lagerbolzen einzudrücken, wobei das Material der Lagerschale im Rahmen der gegebenen Elastizität auffedert, um nach dem Einrasten die Verbindung der Teile zu ermöglichen. Dabei ist die Einrastkraft so bemessen, daß sie bei der Montage aufbringbar ist, jedoch beim normalen Öffnen der Türen nicht auftritt, so daß die Griffschale dauerhaft an der Befestigungskonsole schwenkbar angelenkt ist. Es bietet sich auch die Möglichkeit, die Befestigungskonsole und die Griffschale unmittelbar nach dem Spritzvorgang zusammenzufügen, wenn zumindest das die randoffene Lagerschale tragende Teil aus gespritztem Kunststoff noch warm ist. Durch diese Wärme ist eine größre Verformbarkeit im elastischen Bereich gegeben, die mit dem Erkalten der Teile verschwindet. Zweckmäßig sind die beiden, die Achse bildenden Lager identisch ausgebildet, so daß letztendlich mindestens eine randoffene Lagerschale im Bereich jedes Lagers vorgesehen ist.

Der oder die Lagerbolzen können an der Befestigungskonsole und der oder die randoffene Lagerschale an der Griffschale vorgesehen sein. Die Lagerbolzen selbst können brückenartig ausgebildet sein oder zwei Bolzenstummel aufweisen. Die Verteilung der Lagerbolzen und der Lagerschalen in der angegebenen Weise ist aus Entformungsgründen für die Spritzteile vorgesehen. Es ist vorstellbar, daß die Formen kompliziert aufgebaut sind und Hinterschneidungen vermieden werden müssen. Bei der brückenartigen Ausbildung des Lagerbolzens befindet sich dieser gleichsam in der Mitte und wird von zwei endseitig angeordneten Stegen gehalten. Bei der Ausbildung als Bolzenstummel ist es umgekehrt. An einem Mittelsteg ragen in axialer Richtung zwei Bolzenstummel nach der einen und der anderen Seite ab, so da3 diesen beiden Bolzenstummeln zwei Lagerschalen im Bereich jedes Lagers zugeordnet sind.

Die Feder kann nur aus einem elastisch nachgiebigen Teil an der Befestigungskonsole oder der Griffschale bestehen; der Feder ist ein Steg an der Griffschale oder der Befestigungskonsole mit einer Gleitbahn zugeordnet. Durch die Geometrie und die Dimensionierung der Feder und der Gleitbahn kann der Verlauf der Kraft festgelegt und bestimmt werden, mit der die Feder die Griffschale in Richtung auf die Ruheposition beaufschlagt. Die Gleitbahn kann eine Rastvertiefung und die Feder einen Rastvorsprung für die Ruheposition aufweisen, so daß eine Art Verriegelungswirkung in der Ruheposition eintritt und bei der öffnungsverschwenkung gleichsam zunächst eine Rastschwelle oder eine Kraftschwelle überwunden werden muß, worauf der nachfolgende Teil der öffnungsbewegung gegen eine vergleichsweise verringerte Kraft erfolgen kann.

Die randoffene Vertiefung ist mit ihrer Verengung waagerecht ausgerichtet angeordnet, so daß Griffschale und Befestigungskonsole in ihrer Stellung an der Tür ebenfalls waagerecht verlaufen. Es ist auch noch möglich, zunächst die Befestigungskonsole mit der Tür zu verbinden und erst anschließend durch eine translatorische Bewegung die Griffschale aufzusetzen, wobei die entsprechenden Lager-teile miteinander in Verbindung treten. Damit wird eine robotergerechte Montage ermöglicht.

Die Feder weist in der Regel eine geringere Wandstärke als die übrigen Bereiche der Befestigungskonsole oder der Griffschale auf, weil die übrigen Bereiche weitgehend unnachgiebig, der Bereich der Feder jedoch relativ nachgiebig gestaltet ist.

Die Erfindung wird anhand einiger Ausführungsbeispiele weiter beschrieben. Es zeigen:
Figur 1 eine Rückansicht auf zwei jeweils etwa in einer Halbansicht dargestellte Ausführungsformen des Türgriffs,
Figur 2 eine Seitenansicht des Türgriffs,
Figur 3 einen Schnitt gemäß der Linie III-III in Figur 1,
Figur 4 einen Schnitt gemäß der Linie IV-IV in Figur 1,
Figur 5 einen Schnitt gemäß der Linie V-V in Figur 1 bei der zweiten Ausführungsform,
Figur 6 eine ähnliche Darstellung wie Figur 5, jedoch in der öffnungsposition,
Figur 7 einen Schnitt gemäß der Linie VII-VII in Figur 1 in der Ruheposition und
Figur 8 einen Schnitt durch die Teile gemäß Figur 7 in der öffnungsposition.

In figur 1 ist im linken Halbschnitt die erste Ausführungsform dargestellt. Der Türgriff besteht nur aus zwei Teilen, nämlich einer Befestigungskonsole 1 und einer Griffschale 2. Die Befestigungskonsole 1 ist in ihrem Umriß kleiner gestaltet und dient der ortsfesten Montage des Türgriffes an dem Türblatt, der Heckklappe o. dgl. Hierzu weist die Befestigungskonsole mit Gewinde versehene Durchbrechungen 3 für den Einsatz einer Befestigungsschraube auf. Die Griffschale 2 ist mit der Befestigungskonsole 1 über zwei Lager 4 bzw. 5 verbunden. Für die beiden Ausführungsbeispiele der Figur 1 ist jeweils nur eines der Lager 4 oder 5 dargestellt. Das andere Lager ist dann jeweils spiegelsymmetrisch ausgebildet und angeordnet. Die Lager 4 bzw. 5 legen eine Achse 6 fest, die in der Regel waagerecht verläuft. Bei der Ausführungsform des Lagers 4, welches im Schnitt in Figur 3 dargestellt ist, verläuft ein Achsstummel 7 zwischen zwei Stegen 8. Dem Achsstummel 7 zugeordnet und angepaßt ist an der Griffschale 2 eine randoffene und mit einer Verengung 9 versehene Lagerschale vorgesehen, die abgestimmt auf das Material der Griffschale 2 so bemessen und angeordnet ist, daß die Teile durch Druckanwendung in Verbindung mit einem Einschnappeffekt aneinander montiert werden können.

An der Griffschale 2 ist ein Hebel 11 vorgesehen, der ein Lagerauge 12 aufweist, an welchem die Verbindung zu der Schließmechanik erfolgt. Die Befestigungskonsole weist flächenartig über einen Großteil ihrer axialen Länge durchgehend einen Anschlag 13 auf, während die Griffschale 2 einen Gegenanschlag 14 besitzt (Figur 4), so daß auf diese Art und Weise der maximale Verschwenkwinkel der Griffschale 2 um die Achse 6 der Befestigungskonsole 1 begrenzt ist.

Zwischen der Befestigungskonsole 1 und der Griffschale 2 ist eine Feder 15 gebildet, die aus einem in der Wandstärke geschwächten Teil des Materials der Befestigungskonsole 1 gebildet ist. Die Feder 15 ist durch Anschnitte 16 und 17 gebildet und endet in einem Rastvorsprung 18. Die Griffschale 2 weist der Feder 15 zugeordnet einen Steg 19 auf, der mit einer Gleitbahn 20 versehen ist, die in einer Rastvertiefung 21 entsprechend der Ruheposition (Figur 4) beginnt. Durch die Ausbildung des Steges 19 bzw. der Gleitbahn 20 in den einzelnen Bewegungsphasen der Griffschale 2 kann auf die Größe der Rückstellkraft Einfluß genommen werden. Die Teile sind so ausgebildet und angeordnet, daß die Feder 15 unter Vorspannung in der Ruhestellung zur Anlage kommt. Die Griffschale 2 bildet in ihrem Innern eine Griffmulde 22, die dem Einsatz der vier Finger einer Hand beim Ergreifen des Türgriffes dient.

Der in Figur 1 dargestellte rechte Halbschnitt zeigt in Verbindung mit den Figuren 5 bis 8 die zweite Ausführungsform. Die Feder 15 ist auch hier durch Anschnitte 16 und 17 aus dem Material der Befestigungskonsole 1 gebildet. Ein Oberrand 24 der Griffschale 2 ist durch eine Rippe 23 ausgesteift, die die Gleitbahn 20 aufweist, die mit der Feder 15 zusammenarbeitet. Figur 5 zeigt die Ruheposition, Figur 6 die öffnungsposition. Dabei können die Federwege und die Federkräfte so aufeinander abgestimmt sein, daß die maximale Federkraft in der Ruheposition wirksam ist, während in der öffnungsposition eine sehr kleine oder auch gar keine Rückstellkraft vorhanden ist.

Die Ausbildung des Lagers 5 ist anhand der Figuren 7 und 8 ersichtlich, die ebenfalls die Ruhrpostion und die öffnungsposition zeigen. Die Befestigungskonsole 1 weist hier einen Mittelsteg 25 auf, an der rechts und links zwei Achsstummel 26 abstehen. Dementsprechend sind im Bereich jedes Lagers 5 zwei Lagerschalen 10 vorgesehen, die randoffen ausgebildet sind und je die Verengungen 9 aufweisen. Eine derart mit zwei Lagern 5 ausgestattete Griffschale 2 weist somit insgesamt randoffene Lagerschalen 10 auf.

Obwohl in beiden Ausführungsformen die Lager 4 und 5 jeweils so dargestellt sind, daß beide jeweils vorhandenen Lager an einer.Griffschale 2 identisch ausgebildet sind, istes auch möglich, nur eines der beiden Lager derart auszubilden und das andere Lager mit einer randgeschlossenen Lagerschale zu versehen, in die ein Achsstummel in axialer Richtung, also in Richtung der Achse 6, eingesteckt werden muß. Das jeweils andere Lager 4 oder 5 ist dann in radialer Richtung offen, so daß hier der Eindrück- bzw. Einrastvorgang ablaufen kann.

### B e z u q s z e i c h e n 1 i s t e

1 = Befestigungskonsole
2 = Griffschale
3 = Durchbrechung
4 = Lager
5 = Lager
6 = Achse
7 = Achsstummel
8 = Stege
9 = Verengung
10 = Lagerschale
11 = Hebel
12 = Lagerauge
13 = Anschlag
14 = Gegenanschlag
15 = Feder
16 = Anschnitt
17 = Anschnitt
18 = Rastvorsprung
19 = Steg
20 = Gleitbahn
21 = Rastvertiefung
22 = Griffmulde
23 = Rippe
24 = Oberrand
25 = Mittelsteg
26 = Achsstummel

## Patentansprüche

1. Türgriff für Kraftfahrzeuge mit einer der ortsfesten Montage an der Tür dienenden Befestigungskonsole und einer an dieser über zwei eine Achse bildende Lager begrenzt schwenkbar angeordneten Griffschale, die einen Hebel zur Betätigung der Schließmechanik aufweist und von der Kraft einer Feder in ihrer Ruhrposition gehalten ist, dadurch gekennzeichnet, daß mindestens eines der beiden Lager (4 bzw. 5) an der Befestigungskonsole (1) oder der Griffschale (2) eine randoffene und mit einer Verengung (9) versehene Lagerschale (10) aufweist, in die ein Lagerbolzen (7, 26) an der Griffschale (2) bzw. an der Befestigungskonsole (1) unter Einschnappwirkung radial zu der Achse (6) eindrückbar ist, und daß als Feder (15) ein elastisch nachgiebig gestalteter Teil der Befestigungskonsole (1) und/oder der Griffschale (2) vorgesehen ist.

2. Türgriff nach Anspruch 1, dadurch gekennzeichnet, daß der oder die Lagerbolzen (7, 26) an der Befestigungskonsole (1) und der oder die randoffene Lagerschale (10) an der Griffschale (2) vorgesehen sind und daß der Lagerbolzen jedes Lagers brückenartig ausgebildet ist oder zwei Bolzenstummel aufweist.

3. Türgriff nach Anspruch 1, dadurch gekennzeichnet, daß die Feder (15) nur aus einem elastisch nachgiebigen Teil an der Befestigungskonsole (1) oder der Griffschale (2) besteht und daß der Feder (15) ein Steg (19) an der Griffschale (2) oder der Befestigungskonsole (1) mit einer Gleitbahn (20) zugeordnet ist.

4. Türgriff nach Anspruch 3, dadurch gekennzeichnet, daß die Gleitbahn (2) eine Rastvertiefung (21) und die Feder (15) einen Rastvorsprung (18) für die Ruheposition aufweisen.

5. Türgriff nach Anspruch 1, dadurch gekennzeichnet, daß die randoffene Vertiefung der Lagerschale (10) mit ihrer Verengung (9) waagerecht ausgerichtet angeordnet ist.

6. Türgriff nach Anspruch 1 und 3, dadurch gekennzeichnet, daß die Feder (15) eine geringere Wandstärke als die übrigen Bereiche der Befestigungskonsole (1) oder der Griffschale (2) aufweist.
